# EUROPÄISCHE PATENTSCHRIFT

(11) **EP 0 527 291 B1**
(45) Veröffentlichungstag und Bekanntmachung des Hinweises auf die Patenterteilung: **04.01.1995**
(21) Anmeldenummer: 92105182.7
(22) Anmeldetag: 26.03.1992
(51) Int. Cl.: B65H 23/025

(54) **Walze zum Führen und Strecken von Bändern und/oder Folienbahnen**
Roll member for guiding and stretching strips and/or foil webs
Rouleau de guidage et d'étirage de bandes et/ou de feuilles continues

(30) Priorität: 10.08.1991 DE 4126535
(43) Veröffentlichungstag der Anmeldung: 17.02.1993
(73) Patentinhaber: LEYBOLD AKTIENGESELLSCHAFT, D-63450 Hanau (DE)
(72) Erfinder: Wenk, Karl-Heinrich, W-6350 Bad Nauheim 6 (DE)

(56) Entgegenhaltungen:
- DE-A- 2 638 903
- FR-A- 2 174 435
- US-A- 3 848 304

## Beschreibung

Die Erfindung betrifft eine Walze zum Führen und Strekken von Bändern und/oder Folienbahnen für Wickeleinrichtungen, vorzugsweise für Vorrichtungen zum kontinuierlichen Bedampfen oder Besputtern von Kunststoff- oder Papierbändern und -bahnen im Vakuum mit einer Vielzahl von auf der Walzenachse hintereinanderliegend angeordneten nach Art von Wälzkörperlagern auf der Walzenachse über Wälzkörper drehbar gehaltene Außenbuchsen gleicher Konfiguration, wobei die Außenbuchsen berührungsfrei und im Abstand zueinander gehalten sind und das Folienband oder die Folienbahn die Außenbuchsen teilweise umschlingt und dabei mit Vorspannung an Partien der Zylindermantelfläche der Außenbuchsen anliegt. Bekannt ist eine Streck- und Stauchwalze für Bogen oder Bahnen aus biegsamen Werkstoff (DE-PS 892 286), die zwischen den Endabschnitten eine gebogene Strecke aufweist und die - mit der gebogenen Achse der Walze in beliebigen Ebenen einstellbar - festgeklemmt werden kann. Derartige Streck- und Stauchwalzen sind mit einem elastischen Schlauch aus textilem Werkstoff versehen, der über die einzelnen Walzenabschnitte gezogen ist und so für einen kontinuierlichen Lauf der Walzenabschnitte sorgt. Diese bekannte Walze hat unter anderem den Nachteil, daß sie sich erfahrungsgemäß stark elektrostatisch auflädt, was bei einer Wickeleinrichtung für eine Sputtervorrichtung nicht akzeptabel ist.

Vorgeschlagen wurde auch bereits (P 40 25 232.9) eine Walze zum Führen und Strecken von Bändern und/oder Folienbahnen für Wickeleinrichtungen, vorzugsweise für Vorrichtungen zum kontinuierlichen Bedampfen oder Besputtern von Kunststoffbändern und -bahnen im Vakuum, bei der eine Vielzahl von auf der Walzenachse hintereinanderliegend angeordnete, nach Art von Axial-Zylinderrollenlagern auf der Achse über Wälzkörper drehbar geführte Außenbuchse gleicher Konfiguration vorgesehen sind, wobei die Außenbuchsen berührungsfrei im Abstand zueinander gehalten sind und das Folienband oder die Folienbahn die Außenbuchsen teilweise umschlingt und dabei mit Vorspannung an Partien der Zylindermantelfläche der Außenbuchsen anliegt.

Der vorliegenden Erfindung liegt nun die Aufgabe zugrunde, eine Walze des in Frage stehenden Typs zu schaffen, die preiswert in der Herstellung ist, deren Gleichlauf von besonderer Präzision ist, die geringe Geräusche erzeugt, die hohe Drehzahlen bei Vermeidung eines besonderen Schmiersystems ermöglicht und die auch unter den Bedingungen eines Hochvakuums ihre Eigenschaften behält, also beispielsweise keine Teile enthält, die aus Werkstoffen bestehen, die zum Ausgasen und damit zum Brüchigwerden neigen. Darüberhinaus soll je nach Folienart und -beschaffenheit entweder die ganze Walze und/oder die mit der Folie unmittelbar zusammenwirkenden Segmente während des Betriebes verstellbar sein, so daß die Folie in jedem Augenblick gerade und glatt ziehbar ist.

Diese Aufgabe wird gemäß der Erfindung durch mindestens einen in einer Längsnut der Walzenachse längsverschiebbar gehaltenen und geführten Profilstab gelöst, der mit Zapfen oder Kugelbolzen zusammenwirkt, die in den den Außenbuchsen jeweils zugeordneten Aufnahmebuchsen gehalten oder einstückig mit diesen ausgebildet sind und sich radial nach innen zu bis in Ausnehmungen hineinerstrecken, die am Profilstab in Abständen angeordnet sind, wobei eine Längsverschiebung des Profilstabs die kippbar auf der Walzenachse gelagerten Aufnahmebuchsen gegenüber der Längsachse der Walzenachse verschwenkt.

Die also rechts und links der Mitte auf der Walzenachse angeordneten Buchsen sind quer zur Wellenachse schwenkbar gelagert. Diese schwenkbar gelagerten Buchsen sind in ihrer Winkligkeit zur Walzenlängsachse so verstellbar, daß je nach Folienqualität eine Breitstreckung oder Dehnung erzielbar ist.

Der Spalt zwischen den einzelnen Segmenten oder Buchsen ist zweckmäßigerweise dazu so gewählt, daß er den Breitstreckvorgang nicht beeinflußt wird. Außerdem kann bei dieser geraden Breitstreckwalze, die keine Bogenwölbung besitzt, der Abstand zur nächsten Walze sehr klein sein, was wiederum zu einem geringen Platzbedarf führt.

Weitere Einzelheiten und Merkmale sind in den Patentansprüchen näher erläutert und gekennzeichnet.

Die Erfindung läßt die verschiedensten Ausführungsmöglichkeiten zu; eine davon ist in den anhängenden Zeichnungen schematisch dargestellt, und zwar zeigen:
- Figur 1: die gerade winkelverstellbare metallische Breitstreckwalze mit manueller Verstellung der Buchsen mit Lagerung und Handrad (bzw. motorischer Umschlingungsverstellung) in der Seitenansicht,
- Figur 2: die Umschlingung und Verstellbarkeit der Breitstreckwalze im Schnitt und rein geometrisch,
- Figur 3: die gerade winkelverstellbare metallische Breitstreckwalze nach Figur 1, jedoch mit motorischer Verstellung der Segmente bzw. Buchsen sowie ihre Lagerung in der Seitenansicht,
- Figur 4: das mittlere feststehende Segment bzw. die feststehende Buchse im Längsschnitt und in vergrößerter Darstellung,
- Figur 5: ein schwenkbar gelagertes Segment bzw. eine Buchse im Längsschnitt und in vergrößerter Darstellung,
- Figur 6: ein Teil der Verstelleinrichtung zum Schwenken der Buchsen im Längsschnitt und
- Figur 7: die Verstelleinrichtung gemäß Figur 6 im Querschnitt.

Die gerade, manuell winkelverstellbare metallische Breitstreckwalze ist in drehbare Segmente oder Buchsen 2 aufgeteilt, wobei die mittlere feststehende Buchse 1 immer quer bzw. rechtwinklig zur Bahnmitte steht. Die übrigen schwenkbar gelagerten Buchsen 2 sind rechts oder links von der Bahnmitte so angeordnet, daß sie kontinuierlich in einem bestimmten Winkel jeweils zur Mittelachse oder Bahnlinie stehen.

Eine mögliche Variante dieser Anordnung besteht darin, daß man einen Teil der Buchsen 2 jeweils von der Mitte aus mit kleinerem Winkel anstellt und die Randsegmente bzw. die Buchsen 2 an den beiden Enden der Walzenachse 4 in ihrer Winkligkeit stärker verschwenkt.

Die Verstellung (Winkelveränderung) der schwenkbar gelagerten Buchsen 2 wird mit je einem links und rechts von der Mitte angeordneten verschiebbaren Profilstab 18 bewerkstelligt, der jeweisl in einer Nut 17 gehalten ist.

Um eine möglichst genaue Winkeleinstellung vornehmen zu können, befindet sich am Ende jedes verschiebbaren Profilstabs 18 je ein Verstelltrieb 20 mit einer drehbaren Spindel und einer Steigung von z. B. 0,5 mm sowie mit einer zusätzlichen Feststellvorrichtung.

Der Verstelltrieb 20 ist einerseits mit der Aufnahmewelle 4 fest verbunden, andererseits an den beiden verschiebbaren Profilstäben angeklemmt. Vor der Montage der Buchsen 2 ist auf die Nullstellung und Feststellung des Verstelltriebs zu achten. Die Winkeleinstellgenauigkeit der Buchsen kann bei dieser Anordnung pro 1/4 Umdrehung des Verstelltriebs ca. 0,2 Grad betragen.

Bei einer eventuell vorab einstellbaren Winkeländerung der nach außen gerichteten Randbuchsen 2 muß der Trieb vor der Montage eine Negativstellung bekommen.

Die Lagerung dieser manuell winkelverstellbaren metallischen Breitstreckwalze geschieht über zwei Lagerschilde 3, die die Endzapfen 5 der Aufnahmewelle 4 umschließen und die ihrerseits am Maschinengestell schwenkbar befestigt sind, um eine Änderung des Umschlingungswinkels zu bewerkstelligen.

Um weiter den richtigen Breitstreckpunkt für die Breitstreckwalze zu erreichen, ist entweder ein skaliertes Handrad 6 mit Feststellung oder ein Motor 7 für die Umschlingungsänderung vorgesehen.

Die mittlere feststehende Buchse nach Figur 4 besteht aus einer Aufnahmebuchse 8, die fest auf der Aufnahmewelle 4 mittels Sprengringen 9 befestigt ist. Weiter sind auf der Aufnahmebuchse 8 zwei Leichtlaufkugellager 10 angeordnet, die mit Sprengringen 11 befestigt sind. Vor dem Einbau dieser Lager ist darauf zu achten, daß sie vorab vakuumtechnisch abgepumpt werden, um einen Fettaustritt während des Prozesses zu verhindern. Am Kopf der Leichtlaufkugellager 10 befindet sich die Außenbuchse 12, die durch ihre besondere Geometrie von den zwei Leichtlauflagern 10 gehalten ist. Durch diese Geometrie der Buchse 12 bzw. durch die Schultern 25 ist eine Unwucht praktisch ausgeschlossen (rotationssymmetrisches Teil).

Die übrigen, beiderseits der mittleren feststehenden Buchse 1 angebrachten Buchsen 2 (Figur 5) sind sämtlich schwenkbar auf der Aufnahmewelle 4 gelagert.

Im einzelnen besteht jedes Segment aus einer Aufnahmebuchse 8, die mittels zweier Bohrbuchsen 13 und zwei Kugeln 14 spielfrei in Senkbohrungen 22 der Aufnahmewelle 4 gelagert sind. Die Befestigung dieser Bohrbuchsen 13 wird mit Schrauben 15 bewerkstelligt, die sich in der Aufnahmebuchse 8 befinden.

Um stets gleiche Abstände zwischen der Aufnahmebuchse 8 und der Aufnahmewelle 4 zu erreichen, wird bei der Montage dieser Elemente eine Montagebuchse 16 als Montagehilfe zwischengeschoben. Weiter sind auf der Aufnahmebuchse 8 jeweils zwei Leichtlaufkugellager 10 gelagert, die mit Sprengringen 11 befestigt sind. Am Kopf der Leichtlaufkugellager 10 befindet sich die Folienlenkbuchse 2, die durch ihre besondere Geometrie mit den zwei Leichtlauflagern eingeklemmt ist.

Für die Verstellung der Segmente ist nach Figur 6 eine Nut 17 in die Aufnahmewelle 4 so eingearbeitet, daß diese sich genau in der Mitte der beiden drehbaren Lager 13, 14 befindet. In diese Nut 17 sind rechts und links von der Mitte der Aufnahmewelle 4 Vierkantstäbe 18 verschiebbar eingelegt. In den Vierkantstäben 18 sind im Mittelabstand der schwenkbaren Segmente Quernute angebracht, in denen die kugelig ausgeformten Köpfe der in der Aufnahmebuchse 8 befindlichen Kugelbolzen 19 spielfrei eingelagert sind.

Die Kugelbolzen 19 sind in den Aufnahmebuchsen 8 spielfrei mit Hilfe von Gewindeschrauben 15 gehalten. Um sich eine höhere Genauigkeit der Nutabstände in den Vierkantstangen 18 zu ersparen, haben die Kugelbolzen eine kleine Exzentrizität von ca. 1 mm. Bei der Montage dieser Kugelbolzen wird auch mit Hilfe einer Montagebuchse 16 die Nullstellung bzw. 90 Grad Stellung der Buchsen 8 gewährleistet, wobei die beiden Vierkantstäbe 18 schon vorab fest in ihrer Nullstellung fixiert sind.

Bei der motorisch winkelverstellbaren metallischen Breitstreckwalze nach Figur 3 besteht der einzige Unterschied zur Ausführung nach Figur 1 darin, daß als Ersatz für den handverstellbaren Mikrometertrieb 20 ein Schrittmotor 7 vorgesehen ist, der in kleinen Schritten den oder die Vierkantstäbe 18, vorzugsweise mit Hilfe eines Ritzels und einer Verzahnung 23, bewegt und damit die Winkelverstellung bewerkstelligt.

### Bezugszeichenliste

- 1: Segment, Buchse
- 2: Segment, Buchse
- 3: Lagerschild
- 4: Aufnahmewelle, Walzenachse
- 5: Endzapfen
- 6: Handrad
- 7: Motor
- 8: Aufnahmebuchse
- 9: Sprengring
- 10: Kugellager, Wälzkörper
- 11: Sprengring
- 12: Folienlenkbuchse, Außenbuchse
- 13: Bohrbuchse
- 14: Kugel, Lagerelement
- 15: Schraube
- 16: Montagebuchse
- 17: Nut, Ausnehmung
- 18: Vierkantstab, Profilstab
- 19: Kugelbolzen
- 20: Mikrometerschraube
- 21: Folienbahn
- 22: Ausnehmung, Senkbohrung
- 23: Verzahnung
- 24: Motor
- 25: Schulter
- 26: Ausnehmung
- S: Schwenkachse
- R: Rotationsachse
- W: Wirkachse
- M: Mantelfläche

## Patentansprüche

1. Walze zum Führen und Strecken von Bändern und/oder Folienbahnen (21) für Wickeleinrichtungen, vorzugsweise für Vorrichtungen zum kontinuierlichen Bedampfen oder Besputtern von Kunststoff- oder Papierbändern und -bahnen im Vakuum mit einer Vielzahl von auf der Walzenachse (4) hintereinanderliegend angeordneten, nach Art von Wälzkörperlagern auf der Walzenachse (4) über Wälzkörper (10) drehbar gehaltene Außenbuchsen (2) gleicher Konfiguration, wobei die Außenbuchsen berührungsfrei im Abstand zueinander gehalten sind und das Folienband oder die Folienbahn (21) die Außenbuchsen (2) teilweise umschlingt und dabei mit Vorspannung an Partien der Zylindermantelflächen der Außenbuchsen (2) anliegt, **gekennzeichnet durch** mindestens einen in einer Längsnut (17) der Walzenachse (4) längsverschiebbar gehaltenen und geführten Profilstab (18), der mit mindestens einem Zapfen oder Kugelbolzen (19) zusammenwirkt, der jeweils in der einer Außenbuchse (2) zugeordneten Aufnahmebuchse (8) gehalten ist oder einstückig mit dieser ausgebildet ist und der sich radial nach innen zu bis in eine Ausnehmung (26) hinein erstreckt, die am Profilstab (18) angeordnet ist, wobei eine Längsverschiebung des Profilstabs (18) die jeweils kippbar von einem Paar von Zapfen oder Kugelbolzen (13, 14) auf der Walzenachse (4) gelagerten Aufnahmebuchsen (8) gegenüber der Längsachse der Walzenachse (4) verschwenkt.

2. Walze nach Anspruch 1, **dadurch gekennzeichnet,** daß die jeder Außenbuchse (2) zugeordnete Aufnahmebuchse (8) zwei einander diametral gegenüberliegende Zapfen oder Lagerelemente (14) aufweist, die sich radial nach innen zu bis in korrespondierende Ausnehmungen (22), die in der Walzenachse (4) vorgesehen sind, hinein erstrecken und so eine Kippbewegung der Aufnahmebuchse (8) gegenüber der Walzenachse (4) gestatten.

3. Walze nach den Ansprüchen 1 und 2, **dadurch gekennzeichnet**, daß die je einer Außenbuchse (2) zugeordnete Aufnahmebuchse (8) gegenüber den beiden benachbarten Außenbuchsen durch auf die Walzenachse (4) aufgesetzte bzw. in auf der Walzenachse vorgesehene Ringnuten eingesetzte Sprengringe (11) im Abstand zueinander gehalten ist.

4. Walze nach den Ansprüchen 1 bis 3, **dadurch gekennzeichnet**, daß der Profilstab (18) an seinem einen Ende eine Verzahnung aufweist, die mit dem Schraubentrieb eines Motors (24) oder einer Stelleinrichtung (20) zusammenwirkt, die fest auf der Welle (4) angeordnet ist, derart, daß der Profilstab (18) zum Zwecke des Verschwenkens der Buchsen (2) gegenüber der Welle (4) durch Drehen des Schraubentriebs längsverschiebbar ist.

5. Walze nach einem oder mehreren der vorhergehenden Ansprüche, **dadurch gekennzeichnet**, daß die Lagerelemente aus jeweils einer Bohrbuchse (13) und einer sich auf dieser abstützenden Kugel (14) gebildet sind, wobei die Kugel sich andererseits bis in die Ausnehmung oder Senkbohrung (22) in der Welle (4) hinein erstreckt bzw. sich in dieser abstützt und so mit dieser jeweils ein Kipplager bildet.

6. Walze nach einem oder mehreren der vorhergehenden Ansprüche, **dadurch gekennzeichnet**, daß die jeder Außenbuchse (12) zugeordnete Aufnahmebuchse (8) zwei sich radial nach innen zu erstreckende Finger, Zapfen oder Kugelbolzen (13, 14) aufweist, die an sich etwa diametral gegenüberliegenden Stellen der radial inneren Mantelfläche (M) der Aufnahmebuchse (8) angeordnet sind und zusammen mit Ausnehmungen, Einbuchtungen oder Senkbohrungen (22) in der Mantelfläche der Walzenachse (4) ein Dreh- oder Kipplager bilden, um das die Aufnahmebuchse (8) und damit auch die auf ihr drehbar gelagerte Außenbuchse (12) relativ zur Walzenachse (4) kipp- oder schwenkbar sind, wobei die durch die beiden Kugelbuchsen (13, 14) verlaufende Schwenkachse (S) etwa lotrecht zur Rotationsachse (R) der Walzenachse (4) angeordnet ist.

7. Walze nach einem oder mehreren der vorhergehenden Ansprüche, **dadurch gekennzeichnet**, daß die Aufnahmebuchse (8) einen sich von seiner inneren Mantelfläche (M) aus radial nach innen zu erstreckenden Finger, Zapfen oder Kugelbolzen (19) aufweist, der mit einer Aussparung, Anschlag, Vorsprung oder Ausnehmung (26) zusammenwirkt, die an einem parallel zur Rotationsachse (R) verschiebbar auf der Walzenachse (4) angeordneten Profilstab (18) vorgesehen ist, wobei die durch den Kugelbolzen (19) verlaufende Wirkachse (W) etwa lotrecht auf der Rotationsachse (R) und auch etwa lotrecht auf der Schwenkachse (S) steht.

## Claims

1. A roller for guiding and stretching strips and/or film webs (21) for winding devices, preferentially for apparatuses for the continuous metallisation or sputtering of plastic or paper strips and webs in a vacuum, having a plurality of outer bushes (2) with the same configuration, arranged lying one after another on the roller shaft (4), pivotably held, via roll bodies (10), on the roller shaft (4) in the manner of roll body bearings, wherein the outer bushes are held, without contact, at a distance from one another and the film strip or the film web (21) partly wraps around the outer bushes (2) and thus lies with initial tension against portions of the cylinder jacket surfaces of the outer bushes (2), characterised by at least one profiled rod (18), which is held and guided, in a longitudinally displaceable manner, in a longitudinal groove (17) in the roller shaft (4), said profiled rod (18) cooperating with at least one pin or ball pin (19), each of which is held in the locating bush (8) allocated to an outer bush (2) or is integral therewith and extends radially inwards into a recess (26), which is arranged on the profiled rod (18), wherein longitudinal displacement of the profiled rod (18) pivots the locating bushes (8), each of which is mounted on the roller shaft (4) and is tiltable by a pair of pins or ball pins (13, 14), in relation to the longitudinal axis of the roller shaft (4).

2. A roller according to claim 1, characterised in that the locating bush (8) allocated to each outer bush (2) has two pins or bearing elements (14), lying diametrically opposite one another, which extend radially inwards into corresponding recesses (22), which are provided in the roller shaft (4), and thus enable a tilting movement of the locating bush (8) in relation to the roller shaft (4).

3. A roller according to claims 1 and 2, characterised in that the locating bush (8), which is allocated to an outer bush (2) in each case, is held at a distance from the two adjacent outer bushes by spring rings (11) placed on the roller shaft (4) or inserted into annular grooves provided on the roller shaft.

4. A roller according to claims 1 to 3, characterised in that the profiled rod (18) has, at one end, gearing which cooperates with the screw drive of a motor (24) or an actuator device (20), which is fixed to the shaft (4) such that the profiled rod (18) is longitudinally displaceable by rotation of the screw drive for the purposes of pivoting the bushes (2) in relation to the shaft (4).

5. A roller according to one or more of the preceding claims, characterised in that the bearing elements are each formed from a press-fit bush (13) and a ball (14) supported thereupon, wherein the ball extends on the other side into the recess or sunk hole (22) in the shaft (4) or is supported therein and thus forms a tilting bearing therewith in each case.

6. A roller according to one or more of the preceding claims, characterised in that the locating bush (8) allocated to each outer bush (12) has two fingers, pins or ball pins (13, 14), extending radially inwards, which are arranged at approximately diametrically opposite points on the radial inner jacket surface (M) of the locating bush (8) and, together with recesses, indentations or sunk holes (22) in the jacket surface of the roller shaft (4), form a pivoting or tilting bearing so that the locating bush (8) and thus also the outer bush (12), pivotably mounted thereupon: are tiltable or pivotable relative to the roller shaft (4), wherein the pivoting axis (S) extending through the two spherical bushes (13, 14), is arranged approximately perpendicular to the axis of rotation (R) of the roller shaft (4)

7. A roller according to one or more of the preceding claims, characterised in that the locating bush (8) has a finger, pin or ball pin (19), extending radially inwards from its inner jacket surface (M), said finger, pin or ball pin (19) cooperating with a niche, stop, projection or recess (26), which is provided on a profiled rod (18), displaceably arranged on the roller shaft (4), parallel to the axis of rotation (R), wherein the effective axis (W) extending through the ball pin (19) is approximately perpendicular to the axis of rotation (R) and also approximately perpendicular to the pivoting axis (S).

## Revendications

1. Cylindre de guidage et d'étirage de bandes et/ou de nappes continues de feuille (21), destiné à des installations de bobinage, de préférence à des dispositifs de revêtement continu sous vide de bandes ou de nappes continues de feuille en matériau synthétique ou en papier, par vaporisation ou pulvérisation, comprenant un grand nombre de douilles extérieures (2) de configuration identique, disposées les unes à la suite des autres sur l'axe de cylindre (4) et maintenues tournantes, par l'intermédiaire de corps de roulement (10), sur l'axe de cylindre (4), à la manière de roulements, les douilles extérieures étant maintenues à distance les unes des autres, sans contact, et la bande de feuille ou la nappe continue de feuille (21) s'enroulant partiellement autour des douilles extérieures (2) en s'appliquant à cette occasion, sous tension initiale, sur des parties des surfaces périphériques cylindriques des douilles extérieures (2), caractérisé par au moins une barre profilée (18) maintenue et guidée de manière à pouvoir coulisser longitudinalement dans une rainure longitudinale (17) de l'axe de cylindre (4), et coopérant avec au moins un tourillon ou un boulon à rotule (19) qui, pour chaque douille extérieure, est maintenu dans, ou est réalisé d'un seul tenant avec une douille de réception (8) associée à la douille extérieure (2) considérée, et qui s'étend radialement vers l'intérieur jusque dans un évidement (26) réalisé sur la barre profilée (18), un coulissement longitudinal de la barre profilée (18) faisant pivoter par rapport à l'axe géométrique longitudinal de l'axe de cylindre (4), les douilles de réception (8) montées basculantes sur l'axe de cylindre (4), chacune par l'intermédiaire d'une paire de tourillons ou de boulons à rotule (13, 14).

2. Cylindre selon la revendication 1, caractérisé en ce que la douille de réception (8) associée à chaque douille extérieure (2) comporte deux tourillons ou éléments de palier (14) diamétralement opposés, qui s'étendent radialement vers l'intérieur jusqu'à l'intérieur d'évidements (22) correspondants prévus dans l'axe de cylindre (4), en autorisant ainsi un mouvement de basculement de la douille de réception (8) par rapport à l'axe de cylindre (4).

3. Cylindre selon les revendications 1 et 2, caractérisé en ce que la douille de réception (8) associée à une douille extérieure (1), est maintenue à distance par rapport aux deux douilles extérieures (2) voisines, grâce à des bagues fendues (9) montées sur l'axe de cylindre (4) ou dans des rainures annulaires prévues sur l'axe de cylindre (4).

4. Cylindre selon les revendications 1 à 3, caractérisé en ce que la barre profilée (18) comporte à l'une des ses extrémités, une denture qui coopère avec l'entraînement à vis d'un moteur (24) ou d'un dispositif de réglage (20) monté fixe sur l'arbre (4) de manière telle, que la barre profilée (18) puisse être déplacée en coulissement longitudinal, par la rotation de l'entraînement à vis, dans le but de faire pivoter les douilles (2) par rapport à l'arbre (4).

5. Cylindre selon l'une ou plusieurs des revendications précédentes, caractérisé en ce que les éléments de palier sont composés chacun d'une douille de perçage (13) et d'une bille (14) s'appuyant sur celle-ci, la bille s'étendant d'autre part jusque dans l'évidement ou le lamage (22) dans l'arbre (4), ou s'appuyant dans ceux-ci, en formant ainsi à chaque fois avec cet évidement ou ce lamage, un palier de basculement.

6. Cylindre selon l'une ou plusieurs des revendications précédentes, caractérisé en ce que la douille de réception (8) associée à chaque douille extérieure (12) comporte deux doigts, tourillons ou boulons à rotule (13, 14) qui s'étendent radialement vers l'intérieur, sont disposés sensiblement en deux endroits diamétralement opposés de la surface périphérique (M) radialement intérieure de la douille de réception (8), et forment, en commun avec des évidements, des encoches ou des lamages (22) dans la surface périphérique de l'axe de cylindre (4), un palier de rotation ou de basculement, autour duquel peuvent basculer ou pivoter la douille de réception (8) et ainsi également la douille extérieure (12) qui y est montée tournante, l'axe de pivotement (S) passant par les deux douilles à bille (13, 14) étant disposé de manière sensiblement perpendiculaire à l'axe de rotation (R) de l'axe de cylindre (4).

7. Cylindre selon l'une ou plusieurs des revendications précédentes, caractérisé en ce que la douille de réception (8) comporte un doigt, un tourillon ou un boulon à rotule (19) qui s'étend radialement vers l'intérieur à partir de sa surface périphérique intérieure (M), et qui coopère avec une entaille, une butée, une protubérance ou un évidement (26) prévu sur une barre profilée (18) montée sur l'axe de cylindre (4) de manière à pouvoir coulisser parallèlement à l'axe de rotation (R), l'axe d'actionnement (W) qui s'étend au travers du boulon à rotule (19) étant disposé de manière sensiblement perpendiculaire à l'axe de rotation (R) et également de manière sensiblement perpendiculaire à l'axe de pivotement (S).
